# FASCICULE DE BREVET EUROPEEN

(11) **EP 1 463 887 B1**
(45) Date de publication et mention de la délivrance du brevet: **12.03.2008**
(21) Numéro de dépôt: 03712217.3
(22) Date de dépôt: 08.01.2003
(51) Int. Cl.: F02M 63/02, F02M 69/46, F02D 41/38, F02N 17/00, F16K 31/06

(54) **SYSTEME DE DEMARRAGE POUR MOTEUR A COMBUSTION INTERNE**
STARTSYSTEM FÜR VERBRENNUNGSMOTOR
INTERNAL COMBUSTION ENGINE STARTING SYSTEM

(30) Priorité: 10.01.2002 FR 0200250
(43) Date de publication de la demande: 06.10.2004
(73) Titulaire: Peugeot Citroen Automobiles SA, 92200 Neuilly sur Seine (FR)
(72) Inventeur: CONDEMINE, Eric, F-91170 Viry le Chatillon (FR); BASSOT, Vincent, F-91640 Briis sous Forges (FR)
(74) Mandataire: Robert, Jean-François
(86) Numéro de dépôt international: PCT/FR2003/000032
(87) Numéro de publication internationale: WO 2003/058053

(56) Documents cités:
- US-A- 4 356 980
- US-A- 5 074 263
- US-A- 5 758 865
- PATENT ABSTRACTS OF JAPAN vol. 1997, no. 11, 28 novembre 1997 (1997-11-28) & JP 09 184464 A (NIPPON SOKEN INC), 15 juillet 1997 (1997-07-15)

## Description

L'invention se rapporte à un système de démarrage pour moteurs dotés d'une rampe commune d'injection de carburant.

De nos jours, les constructeurs automobiles cherchent les technologies qui leur permettraient de concevoir des véhicules automobiles moins polluants. Tout d'abord parce que les conducteurs des véhicules sont plus sensibles que jamais à l'écologie mais surtout parce que les normes sur les rejets qui entrent en vigueur sont de plus en plus sévères.

Une des solutions envisagées par les constructeurs pour réduire les rejets polluants consiste à arrêter du moteur lorsque celui-ci n'est pas sollicité, comme par exemple à un feu rouge. Cette technique est plus généralement appelée "arrêt et départ" (en anglais "stop and start"). En effet, l'arrêt du moteur va permettre d'abaisser la consommation en carburant et donc de diminuer les rejets polluants. Cette baisse des rejets est significative surtout en ville où la forte concentration des signalisations routières oblige à régulièrement s'arrêter et où il se forme souvent des bouchons.

Cette technique "arrêt et départ" s'applique facilement avec les moteurs dont l'injection dans chaque cylindre est pilotée individuellement. Cependant tel n'est pas le cas avec les moteurs dotés d'une rampe commune (en anglais "common rail") qui, elle, gère l'injection de plusieurs cylindres en même temps. En effet, le démarrage actuel de ces moteurs dotés d'une rampe commune à jet de carburant haute pression est trop lent pour que la technique "arrêt et départ" leur soit applicable. Cette lenteur est induite par le temps requis à la pompe haute pression pour compresser le carburant présent dans la rampe commune jusqu'à la pression minimale nécessaire au fonctionnement des injecteurs. Ainsi, pour que les moteurs à rampe commune puissent fonctionner en mode "arrêt et départ", il est nécessaire de raccourcir leur temps de démarrage.

La demande de brevet US5839413 divulgue un système qui permet de réduire le temps de démarrage d'un moteur doté d'une rampe commune. Le principe de ce système consiste à faire communiquer la rampe commune non seulement à une pompe haute pression mais également à un circuit basse pression grâce à deux clapets anti-retours tarés (un premier basse pression et un deuxième haute pression). Le circuit basse pression possède un accumulateur basse pression qui permet de maintenir une pression stable inférieure à celle délivrée lorsque la pompe haute pression est à pleine charge.

Ainsi au démarrage alors que la pompe haute pression est mise en marche, le circuit basse pression compresse déjà le carburant dans la rampe commune. Puis, quand la pompe haute pression exerce une pression supérieure à celle régnant dans le circuit basse pression, le clapet basse pression, qui laissait passer jusqu'alors le flux basse pression, va se fermer au profit du deuxième clapet. La rampe commune est finalement mise en pression uniquement par la pompe haute pression. Le temps de montée en pression grâce à ce système est donc raccourci. Cependant cette technique n'est pas satisfaisante d'une part parce qu'elle est trop complexe à mettre en oeuvre et d'autre part parce qu'elle n'est pas assez rapide pour que son application à la technique "arrêt et départ" soit agréable à l'usage.

Il est connu du document US 20010054412, un système de type « common rail » comportant un moyen accumulateur de pression, et des moyens à la fois élastique et électromagnétique pour établir une communication entre l'accumulateur de pression et le common rail. Toutefois, ce dispositif est relativement complexe, l'accumulateur étant associé à une chambre pressurisée remplie d'azote. De plus dans ce système, un actionneur est disposé de chaque côté d'une paroi, avec des risques de fuite.

Le but de la présente invention est de pallier tout ou partie les inconvénients cités précédemment en proposant un système de démarrage simple comportant un moyen de compression redondant facilement intégrable en vue d'adapter les moteurs existants à la technique "arrêt et départ".

A cet effet, l'invention se rapporte à un système de démarrage pour moteur à combustion interne comprenant des moyens d'alimentation de carburant sous pression, un moyen accumulateur fourni en carburant sous pression par lesdits moyens d'alimentation, au moins un moyen d'injection alimenté en carburant par le moyen accumulateur, un dispositif stockeur de carburant sous pression s'alimentant grâce à la pression régnant dans ledit moyen accumulateur et étant apte à fournir au démarrage ledit carburant stocké, le dispositif stockeur, en communication directe avec ledit moyen accumulateur, comportant au moins un moyen de stockage, une bille pour ouvrir ou fermer la communication entre le dispositif stockeur et le moyen accumulateur et des moyens d'ouverture agissant sur la bille et comportant des moyens électromagnétiques et des moyens élastiques. Ce système se caractérise de plus en ce que
- les moyens électromagnétiques et élastiques sont mécaniquement liés par un moyen actionneur déplaçant la bille pour ouvrir ou fermer la communication et piloté sélectivement par lesdits moyens électromagnétiques et lesdits moyens élastiques de manière à limiter l'énergie à fournir pour piloter ledit système de démarrage pour permettre audit moteur de démarrer plus rapidement et ;
- les moyens électromagnétiques comportent une bobine générant un champ magnétique apte à déplacer le moyen actionneur et dont le diamètre intérieur forme un tunnel entre ledit au moins un moyen de stockage et le moyen accumulateur et une première tige située sensiblement sur l'axe central dudit tunnel formé par la bobine, un plateau fixé sensiblement perpendiculairement à une extrémité de ladite première tige - ledit plateau étant attiré par la bobine lors du passage d'un courant dans la bobine et une deuxième tige qui, en prolongement de l'autre extrémité de la première tige, est en contact avec la bille permettant de suivre ou d'initier le mouvement de la bille.

Avantageusement, les moyens élastiques selon l'invention comporte un ressort, une plaque creuse fixée entre lesdits moyens électromagnétiques et ledit moyen de stockage et la bille apte à boucher le creux de ladite plaque et solidaire dudit ressort permettant, suivant les pressions relatives entre le moyen accumulateur et ledit au moins un moyen de stockage, la communication entre ces deux derniers.

De manière avantageuse, le moyen actionneur comporte, selon l'invention, une première tige située sensiblement sur l'axe central dudit tunnel formé par la bobine, un plateau fixé sensiblement perpendiculairement à 'une extrémité de ladite première tige et une deuxième tige qui, en prolongement de l'autre extrémité de la première tige, est en contact avec ladite bille et possède un diamètre inférieur au creux de ladite plaque permettant de suivre ou d'initier le mouvement de ladite bille. Le plateau comporte en plus, avantageusement selon l'invention, au moins une rainure apte à laisser passer dans son creux du carburant lorsque ledit plateau est contre ledit moyen électromagnétique.

Selon l'invention, les moyens d'alimentation comportent, avantageusement, une pompe alimentant en carburant ledit moyen accumulateur et un clapet anti-retour autorisant un sens de circulation du carburant uniquement de la pompe vers ledit moyen accumulateur.

D'autres particularités et avantages apparaitront à la lecture de la description ci-après faite en référence aux figures dans lesquelles:
- la figure 1 est une vue schématique d'ensemble du système de démarrage selon l'invention;
- la figure 2 est une vue schématique du dispositif s stockeur de carburant selon l'invention;
- la figure 3 est une vue de l'actionneur selon l'invention.

Dans l'exemple illustré à la figure 1, on peut voir que le système de démarrage 1 selon l'invention comporte principalement une rampe commune 2, des moyens d'alimentations 3, des moyens d'injection 4 et un dispositif stockeur de carburant sous pression 5.

Le fonctionnement très connu d'une rampe commune pour moteur à combustion interne ne sera pas détaillé dans ce brevet.

Dans l'exemple illustré à la figure 1, les moyens d'alimentations 3 sont constitués d'une pompe haute pression 6 d'un conduit 7 et d'un clapet anti-retour 8. Cette pompe va compresser et envoyer du carburant sous pression à la rampe commune 2 par le conduit 7. Le clapet anti-retour 8, monté dans ce même conduit, est utilisé pour éviter les refoulements de carburant dans la pompe 6 lorsque la pression du carburant est plus forte dans la rampe commune 2 qu'à la sortie de ladite pompe.

Les moyens d'injections 4, dans l'exemple illustré à la figure 1, comportent principalement pour chaque cylindre dudit moteur une canalisation 9 et un injecteur 10. La canalisation 9 permet à l'injecteur 10 d'être relié à la rampe commune 2 et donc d'être alimenté en carburant sous pression. En effet, chaque injecteur ne peut fonctionner qu'avec un carburant sous une pression minimale prédéterminée. Ainsi pour un moteur à quatre cylindres, il faudra utiliser quatre ensembles canalisation 9 - injecteur 10.

Le dispositif stockeur de carburant sous pression 5 est, dans le même exemple illustré, en communication directe avec la rampe commune grâce à un conduit 11. Dans l'exemple, illustré à la figure 2, on peut voir plus précisément que ledit dispositif stockeur comporte des moyens de stockage 12 et des moyens d'ouverture 13.

Les moyens de stockage 12 comportent principalement une enceinte 14 et un capteur 15. Cette première peut contenir du carburant à une pression au moins également à celle fournit par la pompe haute pression 6. Le capteur 15 permet de déterminer la pression du carburant à l'intérieur de ladite enceinte.

Les moyens d'ouverture 13 permettent la communication entre l'enceinte 14 et le conduit 11. Ces moyens d'ouverture comportent des premiers éléments avec des propriétés élastiques 16 et des deuxièmes avec des propriétés électromagnétiques 17, ces deux séries d'éléments étant mécaniquement liées.

Lesdits premiers éléments comportent un ressort 18, une bille 19, un siège de ressort creux 20 et un siège de bille creux 21. Le siège de ressort 20 est utilisé non seulement pour maintenir l'orientation dudit ressort mais également grâce à son creux pour faire communiquer du carburant entre les moyens d'ouverture 13 et les moyens de stockage 12.

Le ressort 18 comporte à l'extrémité opposée audit siège de ressort la bille 19. Celle-ci, suivant les réponses du ressort aux contraintes appliquées, imprimera un mouvement de translation apte à ouvrir ou fermer le creux du siège de bille 21 et ainsi permettre la communication de carburant entre le siège de ressort 20 et le conduit 11.

Lesdits deuxièmes éléments comportent des électrodes de commandes 22, une bobine 23 et un actionneur 24. Les électrodes 22 fournissent du courant dans la bobine 23 de manière à induire un champ magnétique apte à déplacer ledit actionneur. De plus, la bobine 23 est montée contre le siège de bille 21 de manière à ce que son diamètre intérieur soit centré sur le même point que celui dudit creux du siège de bille 21. Ainsi, le carburant pour passer entre le creux du siège de bille 21 et le conduit 11 doit traverser le diamètre intérieur de la bobine 23.

Comme illustré dans l'exemple à la figure 3, l'actionneur 24 comporte un plateau circulaire 25, une première tige 26 et une deuxième tige 27. Le plateau 25 possède des caractéristiques magnétiques telles que, lors du passage du courant dans la bobine 23, il va être attiré vers cette dernière. De plus, le plateau 25 possède trois rainures 28 équidistantes les unes des autres sur la face en vis-à-vis avec ladite bobine.

La première tige 26 est montée solidaire dudit plateau de manière à ce que ladite tige se retrouve sensiblement le long de l'axe central de la surface intérieure de la bobine 23. En prolongement de la première tige 26 est fixée la deuxième tige 27. Cette dernière est fine plus fine que la première tige 26 mais également que ledit creux du siège de bille de sorte qu'elle puisse y passer au travers.

De plus, selon l'invention, la deuxième tige 27 est en contact permanent avec la bille 19 ce qui permet de lier mécaniquement les éléments élastiques 16 et les éléments électromagnétiques 17. Ainsi lorsque la pression relative du carburant poussera la bille 19 vers son siège 21, l'actionneur 24 sera éloigné de la bobine 23 ou lorsque la bobine 23 recevra du courant, l'actionneur 24 délogera la bille 19 de son siège 21.

Lors du premier démarrage, le moyen de stockage 14, qui est rempli en carburant sous faible pression, n'est pas opérationnel. Le capteur 15 le détecte et n'autorise pas l'ouverture du dispositif stockeur lors du démarrage.

Le moteur est alors démarré et par le biais de l'élément de distribution, la pompe haute pression 6 est mise en route. L'inertie de la pompe 6 fait qu'elle ne fournit pas immédiatement la pression minimale nécessaire aux injecteurs 10. Après cette pression minimale dépassée, la pompe 6 va continuer à augmenter la pression dans la rampe commune 2, du carburant va alors être présent dans le conduit 11, autour du plateau 25 et dans le volume intérieur creux de la bobine 23, de plus, les premières injections sont effectuées. Le moteur est alors démarré.

Quand la pression aura atteint un seuil minimum dans la rampe commune 2, le ressort 18 taré selon cette pression seuil va autoriser le passage du carburant et ainsi autoriser le remplissage du moyen de stockage 14. Suivant la pression relative entre la rampe commune 2 et le moyen de stockage 14, le ressort 18 va se contracter ou se détendre afin que, respectivement, la pression du carburant contenu dans le moyen de stockage 14 augmente ou reste stable.

Quand de façon aléatoire par rapport au système de démarrage, le conducteur décide d'arrêter le moteur, la pompe haute pression 6 est arrêtée. La pression dans la rampe commune 2 baisse, le ressort 18 va se détendre pour plaquer la bille 19 sur son siège 21 et ainsi emprisonner du carburant sous pression dans le moyen de stockage 14. Le moteur est alors arrêté et le dispositif stockeur 5, opérationnel.

Lors du démarrage suivant, le capteur 15 détecte que la pression est suffisante et autorise alors la libération du carburant contenu dans le moyen de stockage 14 vers la rampe commune 2. Cela est réalisé par l'activation de la bobine 23. L'actionneur va alors être attiré contre la bobine 23 et ainsi pousser la bille 19 de son siège 21 grâce aux tiges 26 et 27. Le carburant contenu dans le moyen de stockage 14 est alors libéré et va passer successivement par le creux du siège de ressort 20, le creux du siège de bille (autour de la tige 27), le diamètre intérieur de la bobine 23 (autour de la tige 26), les rainures 28 du plateau 25 et le conduit 11.

La pompe 6 ne fournissant pas encore une pression plus grande que celle induite par ladite libération, le clapet anti-retour 8 bouche la conduite 7 et ainsi permet de garder la pression, due à la libération, constante dans la rampe commune 2.

La pression dans la rampe commune 2 est alors suffisante pour que un calculateur (non représenté) du moteur autorise le fonctionnement des injecteurs 10. La pompe haute pression 6 étant mise en mouvement à partir des éléments de distribution du moteur, les premières injections vont avoir un effet accélérateur quant aux performances de la pompe 6 qui va donc plus rapidement monter en pression. Ainsi, quand la pompe 6 fournira une pression supérieure à celle régnant dans la rampe commune 2, le clapet anti-retour 8 de la conduite 7 va autoriser la communication entre ladite rampe commune et la pompe 6 pour que cette dernière prenne le relais dudit dispositif stockeur 5. A cet instant, la bobine 23 est alors préférentiellement désactivée.

Préférentiellement également, le moyen de stockage 14 est dimensionné pour que deux cycles d'injections puissent être effectués avant que la pompe haute pression fournisse une pression supérieure à celle de la rampe commune 2.

Quand la pression aura atteint un seuil minimum dans la rampe commune 2, le ressort 18 taré selon cette pression seuil va autoriser le passage du carburant et ainsi autoriser le remplissage du moyen de stockage 14. Le cycle du dispositif stockeur 5 se répétant comme expliqué précédemment pour permettre audit moteur d'acquérir un démarrage suffisamment court pour l'adapter à la technique dite "arrêt et départ".

Bien entendu, la présente invention ne se limite pas à l'exemple illustré mais est susceptible de diverses variantes et modifications qui apparaîtront à l'homme de l'art. En particulier, le lieu d'implantation du dispositif stockeur peut être différent. Egalement, le mouvement du plateau 24 peut être rendu plus linéaire grâce à des butées accompagnant le glissement dudit actionneur le long du dispositif stockeur 5. De plus, le clapet anti-retour 8 peut être intégré à la pompe haute pression 6. Enfin, le système peut fonctionner sans capteur de pression 15 et libérer la pression contenue dans le moyen de stockage 14 grâce à un temporisateur ou un autre organe.

## Revendications

1. Système de démarrage.(1) pour moteur à combustion interne comprenant des moyens d'alimentation de carburant sous pression (3), un moyen accumulateur (2) fourni en carburant sous pression par lesdits moyens d'alimentation et au moins un moyen d'injection (4) alimenté en carburant par le moyen accumulateur (2), un dispositif stockeur de carburant sous pression (5) s'alimentant grâce à la pression régnant dans ledit moyen accumulateur et étant apte à fournir au démarrage ledit carburant stocké, le dispositif stockeur (5), en communication directe avec ledit moyen accumulateur, comportant au moins un moyen de stockage (12), une bille (19) pour ouvrir ou fermer la communication entre le dispositif stockeur (5) et le moyen accumulateur (2) et des moyens d'ouverture (13) agissant sur la bille (19) et comportant des moyens électromagnétiques (17) et des moyens élastiques (16) **caractérisé en ce que**
• les moyens électromagnétiques (17) et élastiques (16) sont mécaniquement liés par un moyen actionneur (24) déplaçant la bille (19) pour ouvrir ou fermer la communication et piloté sélectivement par lesdits moyens électromagnétiques et lesdits moyens élastiques de manière à limiter l'énergie à fournir pour piloter ledit système de démarrage pour permettre audit moteur de démarrer plus rapidement et;
• les moyens électromagnétiques (17) comportent :
o une bobine (23) générant un champ magnétique apte à déplacer le moyen actionneur (24) et dont le diamètre intérieur forme un tunnel s entre ledit au moins un moyen de stockage (12) et le moyen accumulateur (2) et ;
o une première tige (26) située sensiblement sur l'axe central dudit tunnel formé par la bobine (23), un plateau (25) fixé sensiblement perpendiculairement à une extrémité de ladite première tige - ledit plateau étant attiré par la bobine lors du passage d'un courant dans la bobine et une deuxième tige (27) qui, en prolongement de l'autre extrémité de la première tige (26), est en contact avec la bille (19) permettant de suivre ou d'initier le mouvement de la bille (19).

2. Système (1) selon la revendication 1, **caractérisé en ce que** les moyens élastiques (16) comporte un ressort (18), une plaque creuse (21) fixée entre lesdits moyens électromagnétiques (17) et ledit moyen de stockage (12) et la bille (19) apte à boucher le creux de ladite plaque et solidaire dudit ressort permettant, suivant les pressions relatives entre le moyen accumulateur (2) et ledit au moins un moyen de stockage, la communication entre ces deux derniers.

3. Système (1) selon la revendication 2, **caractérisé en ce que** la deuxième tige (27) qui est en contact avec ladite bille possède un diamètre inférieur audit creux de la plaque (21) permettant de suivre ou d'initier le mouvement de ladite bille (19).

4. Système (1) selon l'une des revendications précédentes, **caractérisé en ce que** le plateau (25) comporte en plus au moins une rainure (28) apte à laisser passer dans son creux du carburant lorsque ledit plateau est contre ledit moyen électromagnétique (17).

5. Système (1) selon une des revendications précédentes, **caractérisé en ce que** les moyens d'alimentation (3) comportent une pompe (6) alimentant en carburant ledit moyen accumulateur et un clapet anti-retour (8) autorisant un sens de circulation du carburant uniquement de la pompe vers ledit moyen accumulateur (2).

## Claims

1. Starting system (1) for an internal combustion engine, comprising means (3) for feeding pressurized fuel, accumulator means (2) supplied with pressurized fuel by the said feed means, and at least one injection means (4) fed with fuel by the accumulator means (2), a pressurized fuel storage device (5) being fed thanks to the pressure prevailing in the said accumulator means and being suitable for supplying the said stored fuel upon starting, the storage device (5) communicating directly with the said accumulator means, comprising at least one storage means (12), a ball (19) for opening or closing the communication between the storage device (5) and the accumulator means (2), and the opening means (13) acting on the ball (19), and comprising electromagnetic means (17) and elastic means (16), **characterized in that**
• the electromagnetic means (17) and elastic means (16) are mechanically joined by actuating means (24) shifting the ball (19) to open or close the communication, and selectively controlled by the said electromagnetic means and the said elastic means in order to limit the power to be supplied for controlling the starting system to enable the said engine to start more rapidly and;
• the electromagnetic means (17) comprise:
• a coil (23) generating a magnetic field for moving the actuating means (24) and whereof the inside diameter forms a tunnel s between the said at least one storage means (12) and the accumulator means (2) and;
o a first rod (26) substantially located on the central axis of the said tunnel formed by the coil (23), a plate (25) fixed so as to be substantially perpendicular to one end of the said first rod - the said plate being attracted by the coil during the flow of a current in the coil, and a second rod (27) which, prolonging the other end of the first rod (26), is in contact with the ball (19) serving to follow or initiate the movement of the ball (19).

2. System (1) according to Claim 1, **characterized in that** the elastic means (16) comprise a spring (18), a hollow plate (21) fixed between the said electromagnetic means (17) and the said storage means (12), and the ball (19) suitable for plugging the hollow of the said plate and joined to the said spring permitting the communication between the said two means, according to the relative pressures between the accumulator means (2) and the said at least one storage means.

3. System (1) according to Claim 2, **characterized in that** the second rod (27) which is in contact with the said ball has a smaller diameter than the said hollow of the plate (21) suitable for following or initiating the movement of the said ball (19).

4. System (1) according to one of the preceding claims, **characterized in that** the plate (25) further comprises at least one groove (28) suitable for allowing fuel to flow in its hollow when the said plate bears against the said electromagnetic means (17).

5. System (1) according to one of the preceding claims, **characterized in that** the feed means (3) comprise a pump (6) feeding fuel to the said accumulator means and a non-return valve (8) allowing the fuel to flow exclusively in the direction from the pump to the said accumulator means (2).

## Patentansprüche

1. Startsystem (1) für einen Verbrennungsmotor, das Einrichtungen zur Zufuhr von unter Druck stehendem Kraftstoff (3), eine von den Zufuhreinrichtungen mit unter Druck stehendem Kraftstoff belieferte Speichereinrichtung (2) und mindestens eine Einspritzeinrichtung (4) aufweist, die von der Speichereinrichtung (2) mit Kraftstoff versorgt wird, wobei eine unter Druck stehenden Kraftstoffbevorratungsvorrichtung (5) mit Hilfe des in der Speichereinrichtung herrschenden Drucks gespeist wird und in der Lage ist, beim Start den bevorrateten Kraftstoff zu liefern, wobei die in direkter Verbindung mit der Speichereinrichtung stehende Bevorratungsvorrichtung (5) mindestens eine Bevorratungseinrichtung (12), eine Kugel (19), um die Verbindung zwischen der Bevorratungsvorrichtung (5) und der Speichereinrichtung (2) zu öffnen oder zu schließen, und Öffnungseinrichtungen (13) aufweist, die auf die Kugel (19) einwirken und elektromagnetische Einrichtungen (17) und elastische Einrichtungen (16) aufweisen, **dadurch gekennzeichnet, dass**
• die elektromagnetischen (17) und elastischen Einrichtungen (16) mechanisch durch ein Betätigungsglied (24) verbunden sind, das die Kugel (19) verschiebt, um die Verbindung zu öffnen oder zu schließen, und selektiv von den elektromagnetischen und den elastischen Einrichtungen gesteuert wird, um die Energie zu begrenzen, die geliefert werden muss, um das Startsystem zu steuern, um es dem Motor zu ermöglichen, schneller zu starten, und
• die elektromagnetischen Einrichtungen (17) aufweisen:
o eine Spule (23), die ein Magnetfeld erzeugt, das das Betätigungsglied (24) verschieben kann, und deren Innendurchmesser einen Tunnel s zwischen der mindestens einen Bevorratungseinrichtung (12) und der Speichereinrichtung (2) formt, und
o eine erste Stange (26), die sich im Wesentlichen in der Mittelachse des von der Spule (23) gebildeten Tunnels befindet, eine Platte (25), die im Wesentlichen lotrecht zu einem Ende der ersten Stange befestigt ist - wobei die Platte beim Durchgang eines Stroms durch die Spule von der Spule angezogen wird - und eine zweite Stange (27), die in der Verlängerung des anderen Endes der ersten Stange (26) mit der Kugel (19) in Kontakt ist, was es ermöglicht, der Bewegung der Kugel (19) zu folgen oder sie zu auszulösen.

2. System (1) nach Anspruch 1, **dadurch gekennzeichnet, dass** die elastischen Einrichtungen (16) eine Feder (18) aufweisen, wobei eine ausgehöhlte Platte (21), die zwischen den elektromagnetischen Einrichtungen (17) und der Bevorratungseinrichtung (12) befestigt ist, und die Kugel (19), die in der Lage ist, die Aushöhlung der Platte zu verschließen und fest mit der Feder verbunden ist, je nach den relativen Drücken zwischen der Speichereinrichtung (2) und der mindestens einen Bevorratungseinrichtung die Verbindung zwischen diesen beiden letzteren erlauben.

3. System (1) nach Anspruch 2, **dadurch gekennzeichnet, dass** die zweite Stange (27), die mit der Kugel ist Kontakt ist, einen Durchmesser aufweist, der geringer ist als die Aushöhlung der Platte (21), was es ermöglicht, der Bewegung der Kugel (19) zu folgen oder sie auszulösen.

4. System (1) nach einem der vorhergehenden Ansprüche, **dadurch gekennzeichnet, dass** die Platte (25) außerdem mindestens eine Rille (28) aufweist, die in der Lage ist, in ihrer Aushöhlung Kraftstoff durchzulassen, wenn die Platte gegen die elektromagnetische Einrichtung (17) anliegt.

5. System (1) nach einem der vorhergehenden Ansprüche, **dadurch gekennzeichnet, dass** die Zufuhrmittel (3) eine Pumpe (6), die die Speichereinrichtung mit Kraftstoff speist, und ein Rückschlagventil (8) aufweisen, das eine Fließrichtung des Kraftstoffs nur von der Pumpe zur Speichereinrichtung (2) erlaubt.
